# EUROPÄISCHE PATENTANMELDUNG

(11) **EP 4 617 463 A1**
(43) Veröffentlichungstag der Anmeldung: **17.09.2025**
(21) Anmeldenummer: 25156481.1
(22) Anmeldetag: 07.02.2025
(51) Int. Cl.: E06B 1/62

(54) **DICHTELEMENT, BAUELEMENT UND VERFAHREN ZUR MONTAGE EINES BAUELEMENTES IN EINEN BAUKÖRPER**

(30) Priorität: 12.03.2024 DE 102024107042
(71) Anmelder: SCHÜCO International KG, 33609 Bielefeld (DE)
(72) Erfinder: OLK, Friedhelm, 59557 Lippstadt (DE)
(74) Vertreter: Dantz, Jan Henning

(57) **Zusammenfassung**

Ein Dichtelement (1) zur Abdichtung eines Bauelementes (11) gegenüber einem Baukörper (20) umfasst eine aus einem isolierenden Hartschaum hergestellte Trägerleiste (2), an der an mindestens einer Seite ein komprimiertes Band (3) festgelegt ist, bei dem die Komprimierung über Haltemittel (5) an oder in dem komprimierten Band (3) aufrechterhalten wird, wobei die Haltemittel (5) lösbar sind, um das komprimierte Band (3) zu expandieren. Dadurch lässt sich das Bauelement (11) effektiv in einem Baukörper (20) montieren. Ferner wird ein Bauelement und ein Verfahren zur Montage eines Bauelementes (11) bereitgestellt.

## Beschreibung

Die vorliegende Erfindung betrifft ein Dichtelement zur Abdichtung eines Bauelementes gegenüber einem Baukörper, mit einer aus einem isolierenden Hartschaum hergestellte Trägerleiste, an der an mindestens einer Seite ein komprimiertes Band festgelegt ist, bei dem die Komprimierung über Haltemittel an oder in dem komprimierten Band aufrechterhalten wird, ein Bauelement und ein Verfahren zur Montage eines Bauelementes.

In der DE 20 2012 103 636 U1 ist ein Wandaufbau mit einem Dichtband gezeigt, das einen Schaumstoffkorpus aus einem rückstellfähigen Weichschaumstoffmaterial aufweist. Das Dichtband wird zwischen einem Rahmenprofil und einer Wärmedämmschicht eingesetzt, um die Abdichtung zu verbessern. Ferner ist ein Wandaufbau gezeigt, bei dem zwischen Baukörper und Rahmen weitere Dichtstreifen montiert sind. Durch diese Dichtbänder und Dichtstreifen kann der Einsatz von Bauschaum, der nur schlecht positionsgenau angeordnet und leicht verkleben kann, vermieden werden. Allerdings besteht das Problem, dass solche rückstellfähigen expandierbaren Dichtbänder relativ schnell expandieren, so dass diese nur kurzzeitig in dem komprimierten Zustand vorliegen. Die Kühlung der Dichtbänder kann die Dauer bis zur Expansion etwas verlängern, aber es bleibt das Problem, dass nach dem Abwickeln von einer Rolle expandierende Fugendichtbänder in kurzer Zeit verarbeitet werden müssen.

US 2011/0143121 A1 offenbart ein komprimiertes Dichtband, bei dem ein komprimierter Schaumstreifen von einer Umhüllung umgeben ist. Die Umhüllung kann zumindest teilweise entfernet werden, um den Schaumstreifen zu expandieren.

DE 10 2011 006 223 A1 offenbart eine Anputzleiste mit einem Expansionsstreifen, der über ein Fixiermittel in einer komprimierten Position gehalten ist und durch Lösen des Fixiermittels expandieren kann.

Es ist daher Aufgabe der vorliegenden Erfindung, ein Dichtelement, ein Bauelement mit einem Dichtelement und ein Verfahren zur Montage eines Bauelementes bereitzustellen, die eine verbesserte Handhabung des Dichtelementes zur Abdichtung von Bauelementen ermöglichen.

Diese Aufgabe wird mit einem Dichtelement mit den Merkmalen des Anspruches 1, einem Bauelement mit den Merkmalen des Anspruches 11 sowie einem Verfahren zur Montage eines Bauelementes mit den Merkmalen des Anspruches 11 gelöst.

Das erfindungsgemäße Dichtelement zur Abdichtung eines Bauelementes gegenüber einem Baukörper umfasst eine aus einem isolierenden Hartschaum hergestellte Trägerleiste, an der an mindestens einer Seite ein komprimiertes Band festgelegt ist, bei dem die Komprimierung über Haltemittel an oder in dem komprimierten Band aufrechterhalten wird. Die Haltemittel sind dabei lösbar, um das komprimierte Band zu einem vorbestimmten Zeitpunkt zu expandieren. Dadurch kann der Monteur auf der Baustelle das Dichtelement positionieren und alle weiteren Bauelemente anordnen und gegebenenfalls über Befestigungsmittel fixieren, bis dann die Haltemittel gelöst werden, um das komprimierte Band zu expandieren. Dies erleichtert die Montage, da der Monteur den Zeitpunkt auswählen kann, wann diese Expansion des komprimierten Bandes stattfindet. Durch das Dichtelement erfolgt eine kontrollierte Montage an der Schnittstelle zwischen Bauelement und Baukörper. Das Dichtelement kann sich dabei an unterschiedliche Geometrien anpassen und besitzt eine Systemfähigkeit zu jeglicher Art der Fenster- oder Fassadenausbildung. Ein weiterer Vorteil des erfindungsgemäßen Dichtelementes ist die Möglichkeit der Vorkonfektionierung in der Werkstatt, was zu einer Zeitersparnis an der Baustelle und somit zu einer Kostenersparnis führt.

Vorzugsweise ist das Volumen des expandierten Bandes mindestens doppelt so groß wie das Volumen des komprimierten Bandes. Das Volumen des expandierten Bandes wird dabei gemessen, wenn kein Gegendruck vorhanden ist, also wenn das expandierte Band nicht zwischen Bauteilen eingeklemmt ist, sondern die Expansion frei und ohne räumliche Begrenzung stattfindet. Das Volumen des expandierten Bandes kann bevorzugt mindestens dreimal so groß sein, vorzugsweise etwa vier- bis fünfmal so groß wie das Volumen des komprimierten Bandes.

Für eine exakte Positionierung des komprimierten Bandes ist dieses erfindungsgemäß in einer Nut der Trägerleiste aufgenommen. Dabei kann in der komprimierten Position das Band im Wesentlichen flächenbündig mit einer Oberfläche der Trägerleiste angeordnet sein, so dass das komprimierte Band weitgehend geschützt angeordnet ist und die Handhabung vereinfacht ist.

Die Trägerleiste ist aus einem isolierenden Hartschaum hergestellt, beispielsweise aus einem Kunststoffschaum, wie einem EPS-Hartschaum oder einem Polyurethanhartschaum. Dadurch besitzt die Trägerleiste eine hohe Wärmedämmung und kann optimiert zur Abdichtung des Baukörpers eingesetzt werden.

Die Haltemittel durchgreifen vorzugsweise das komprimierte Band und optional auch die Trägerleiste. Die Haltemittel können dabei durch eine Vielzahl von Zugelementen gebildet sein, beispielsweise Seile, Bänder oder dünne Stege, wobei die Zugelemente bevorzugt an gegenüberliegenden Seiten jeweils ein Anschlagelement aufweisen, so dass jedes Zugelement das komprimierte Band durch die Anschlagelemente zu der Trägerleiste hin vorspannt. Ein erstes Anschlagelement kann dabei an dem Komprimierband oder einer Folie auf dem Komprimierband anliegen und ein zweiter Anschlag ist vorzugsweise an der gegenüberliegenden Seite der Trägerleiste abgestützt. Die einzelnen Zugelemente durchgreifen somit das komprimierte Band und die Trägerleiste und sind durch die verbreiterten Anschlagelemente auf Zug beansprucht.

Vorzugsweise ist ein Lösemittel zum Lösen der Haltemittel vorgesehen, das auf einer Seite der Trägerleiste angeordnet ist, die der Seite mit dem komprimierten Band gegenüberliegt. Als Lösemittel kann beispielsweise ein Abreißelement vorgesehen sein, mittels dem die jeweiligen Anschlagelemente an dem Haltemittel lösbar sind. Beispielsweise können die Anschlagelemente an der Trägerleiste durch das Abreißelement gelöst werden, bevorzugt an einer Sollbruchstelle, so dass nach dem Lösen der Anschlagelemente das Zugelement mit dem gegenüberliegenden Anschlagelement relativ zu der Trägerleiste bewegt werden kann. Als Abreißelement können Bänder, Folien, Gewebe oder andere Elemente eingesetzt werden, die für ein Abreißen der Zugelemente sorgen.

In einer weiteren Ausgestaltung sind an der Trägerleiste an mindestens zwei Seiten jeweils mindestens ein komprimiertes Band vorgesehen, so dass das Dichtelement zu unterschiedlichen Seiten hin abgedichtet werden kann. Die beiden Seiten mit dem komprimierten Band sind vorzugsweise rechtwinklig zueinander angeordnet, wobei es optional auch möglich ist, an gegenüberliegenden Seiten einer Trägerleiste jeweils mindestens ein komprimiertes Band vorzusehen.

Das komprimierte Band besteht vorzugsweise aus einem Weichschaumstoff, beispielsweise aus einem offenzelligen Polyurethan-Weichschaumstoff, der optional mit weiteren Zusatzstoffen versehen ist oder beschichtet ist. Solche komprimierten Bänder können im komprimierten Zustand beispielsweise eine Dicke zwischen 4 mm bis 40 mm, insbesondere 5mm bis 20mm, und eine Breite zwischen 6 mm und 100 mm aufweisen. Das komprimierte Band kann einen mehrschichtigen Aufbau haben, beispielsweise kann eine zur Innenseite gewandte Lage luftdicht und eine zur Außenseite gewandte Lage diffusionsoffen ausgebildet sein. Das macht das nachträgliche Abdichten bzw. das Verlegen einer Dichtfolie an der Baustelle überflüssig.

Ein Bauelement umfasst vorzugsweise mindestens ein erfindungsgemäßes Dichtelement, das an mindestens einer Seite, bevorzugt an mehreren Seiten, angebracht ist. Das Bauelement ist vorzugsweise als Fenster oder Tür ausgebildet, wobei das Dichtelement an einer Außenseite des Rahmens des Fensters oder Tür angeordnet ist. Dann kann das Bauelement einfach an einer Gebäudeöffnung montiert und abgedichtet werden.

Bei dem erfindungsgemäßen Verfahren zur Montage eines Bauelementes in einen Baukörper wird zunächst ein Dichtelement mit einer aus einem isolierenden Hartschaum hergestellte Trägerleiste und einem komprimierten Band an mindestens einer Seite des Bauelementes angebracht, wobei die Komprimierung des Bandes über Haltemittel an oder in dem Band aufrechterhalten wird. Das Bauelement wird dabei in eine Gebäudeöffnung des Baukörpers eingesetzt, wobei das Dichtelement zwischen Baukörper und Bauelement angeordnet ist. Die Reihenfolge der Montageschritte ist dabei gleichgültig, es kann somit auch zunächst das Dichtelement in die Gebäudeöffnung eingesetzt werden und später das Bauelement an dem Dichtelement positioniert werden. Bevorzugt wird das Dichtelement zunächst an dem Bauelement fixiert, beispielsweise angeklebt oder angeklemmt, um dann zusammen mit dem Bauelement in die Gebäudeöffnung eingesetzt zu werden. Nach dem Einsetzen des Bauelementes und des Dichtelementes werden kann die Haltemittel gelöst, um das komprimierte Band zu expandieren, so dass ein Spalt zwischen Baukörper und Bauelement ausgefüllt wird. Dies ermöglicht eine effektive Montage des Bauelementes. Für eine exakte Positionierung des komprimierten Bandes ist dieses bevorzugt in einer Nut der Trägerleiste aufgenommen.

Vorzugsweise ist das Bauelement als Fenster oder Tür ausgebildet, so dass mehrere Abschnitte des Dichtelementes umlaufend an einer Außenseite eines Rahmens angebracht werden können. Die Haltemittel werden bevorzugt durch Abziehen eines Lösemittels entfernt, beispielsweise über ein Abreißband, das einen Anschlag der Haltmittel an einer Sollbruchstelle entfernt.

Die Erfindung wird nachfolgend anhand mehrerer Ausführungsbeispiele mit Bezug auf die beigefügten Zeichnungen näher erläutert. Es zeigen:
- Figur 1: eine Schnittansicht durch ein erfindungsgemäßes Dichtelement;
- Figur 2: eine Schnittansicht durch das Dichtelement der Figur 1 nach dem Lösen der Haltemittel;
- Figur 3: eine Schnittansicht durch ein Dichtelement neben einem Bauelement;
- Figur 4: eine Ansicht des Dichtelementes der Figur 3 nach dem Lösen der Haltemittel;
- Figur 5: eine Schnittansicht durch ein modifiziertes Dichtelement neben einem Bauelement;
- Figur 6: eine Schnittansicht durch das Dichtelement der Figur 5 mit gelösten Haltemitteln;
- Figur 7: eine Schnittansicht durch ein modifiziertes Dichtelement;
- Figur 8: eine Schnittansicht durch das Dichtelement der Figur 7 nach dem Lösen der Haltemittel in einer Einbausituation;
- Figur 9: eine perspektivische Ansicht bei der Montage von Dichtelementen an einem Fenster;
- Figur 10: eine perspektivische Ansicht der an dem Fenster montierten Dichtelemente;
- Figur 11: eine perspektivische Ansicht des Fensters mit den Dichtelementen nach dem Lösen der Haltemittel;
- Figur 12: eine perspektivische Ansicht bei der Montage eines Fensters an einer Gebäudeöffnung;
- Figur 13: eine perspektivische Ansicht nach der Montage der Dichtelemente an der Gebäudeöffnung, und
- Figur 14: eine perspektivische Ansicht nach der Montage des Fensters an der Gebäudeöffnung.

Ein im Querschnitt dargestelltes leistenförmiges Dichtelement 1 umfasst eine Trägerleiste 2 aus einem Hartschaum, beispielsweise aus EPS-Hartschaum oder einem anderen formstabilen Material. An mindestens einer Seite der Trägerleiste 2 sind eine oder mehrere Nuten ausgebildet, in die ein komprimiertes Band 3 eingefügt ist. In dem dargestellten Ausführungsbeispiel sind auf der rechten Seite in Figur 1 zwei Nuten mit jeweils einem komprimierten Band 3 eingefügt und, an der unteren Seite ist eine weitere Nut mit einem weiteren komprimierten Band 4 eingefügt. In der komprimierten Position sind die komprimierten Bänder 3 und 4 im Wesentlichen flächenbündig mit einer Oberseite der Trägerleiste 2 angeordnet, zumindest stehen die komprimierten Bänder 3 und 4 nicht von der jeweiligen Oberseite hervor.

Die komprimierten Bänder 3 und 4 bestehen aus einem expandierbaren Weichschaumstoff, der im komprimierten Zustand weniger als die Hälfte, vorzugsweise weniger als ein Drittel des Volumens einnimmt wie ohne Komprimierung. Ein solcher Weichschaum kann beispielsweise ein Polyurethanschaumstoff oder ein anderer weicher Kunststoffschaumstoff sein.

Jedes komprimierte Band 3 ist über mehrere Haltemittel 5 in der komprimierten Position gehalten. Die Haltemittel 5 sind jeweils als Zugelemente ausgebildet, die auf der Seite des komprimierten Bandes 3 ein erstes Anschlagelement 6 aufweisen und mit einem Abschnitt des Zugelementes das komprimierte Band 3 und die Trägerleiste 2 durchgreifen. Auf der zu dem komprimierten Band 3 gegenüberliegenden Seite ist ein zweites Anschlagelement 7 vorgesehen. Die Anschlagelemente 6 und 7 sind als Platten, Stege, Scheiben oder andere Körper ausgebildet, die an einer Oberfläche des komprimierten Bandes 3 oder der Trägerleiste 2 oder einem Lösemittel anliegen, um die Komprimierung des Bandes 3 aufrechtzuerhalten. Die Haltemittel 5 werden auf Zug beansprucht und sorgen dafür, dass das komprimierte Band 3 nicht expandieren kann. Optional kann an der äußeren Seite des komprimierten Bandes 3 eine Folie oder ein anderer formstabiler Streifen vorgesehen sein, damit die in regelmäßigen Abständen angeordneten Anschlagelemente 6 für eine Komprimierung über die gesamte Länge des komprimierten Bandes 3 sorgen.

Auch das komprimierte Band 4 ist über Haltemittel 5 in der komprimierten Position gehalten, das Anschlagelemente 6 und 7 und ein Zugelement aufweist, wobei die Zugelemente das komprimierte Band 4 und die Trägerleiste 2 durchgreifen. Die Anschlagelemente 6 und 7 sind an gegenüberliegenden Seiten des Dichtelementes 1 angeordnet.

Um die komprimierten Bänder 3 und 4 zu expandieren, ist ein Lösemittel 8 vorgesehen, das in dem dargestellten Ausführungsbeispiel auf der Seite angeordnet ist, die den jeweiligen komprimierten Bändern 3 oder 4 gegenüberliegt. Das Lösemittel 8 kann als Abreißband, Streifen oder anderes Element ausgebildet sein, wobei in dem dargestellten Ausführungsbeispiel das Lösemittel 8 als Streifen ausgebildet ist, der zwischen den Anschlagelementen 7 und einer Oberfläche der Trägerleiste 2 angeordnet ist. Die Lösemittel 8 sind dabei an zwei Seiten der Trägerleiste 2 angeordnet und laufen in einem Eckbereich zusammen, wobei ein Betätigungsabschnitt 9 von der Trägerleiste 2 hervorsteht. Der Benutzer kann nun den Betätigungsabschnitt 9 greifen und die beiden Lösemittel 8 auseinanderziehen, wie dies in Figur 2 gezeigt ist.

Durch das Ziehen oder Verschwenken der Lösemittel 8 werden die Anschlagelemente 7 über die gesamte Länge der Trägerleiste 2 entfernt, bevorzugt an einer Sollbruchstelle, so dass die auf Zug belasteten Haltemittel 5 die jeweiligen Bänder 3 und 4 nicht mehr komprimieren, so dass nun die Expansion der komprimierten Bänder 3 und 4 stattfinden kann. Bei der Expansion werden die Anschlagelemente 6 zusammen mit dem komprimierten Band 3 und 4 relativ zu der Trägerleiste 2 bewegt. In Figur 2 ist gezeigt, dass die jetzt expandierten Bänder 3 und 4 ein deutlich größeres Volumen einnehmen als die in Figur 1 gezeigten komprimierten Bänder 3 und 4. In dieser Position können die expandierten Bänder 3 und 4 für eine Abdichtung eines Bauelementes sorgen.

In Figur 3 ist das Dichtelement 1 der Figur 1 in einer Einbausituation gezeigt. Das Dichtelement 1 befindet sich an einer Außenseite eines Fensters 10 oder einer Tür, wobei das Bauelement 11 beispielsweise als Blendrahmen ausgebildet ist, in dem ein Flügelrahmen 12 verschwenkbar gehalten ist. Der Blendrahmen kann über Befestigungsmittel 13, beispielsweise Schrauben, mit dem Dichtelement 1 oder einem Baukörper vorfixiert werden, um die Position des Bauelementes 11 vorzugeben. Optional kann auch das Dichtelement 1 über eine schematisch dargestellte Verschraubung 14 mit einem Baukörper verbunden sein, wobei eine solche mechanische Fixierung noch für keine Abdichtung sorgt.

In Figur 4 ist die Position gezeigt, wenn die Haltemittel 5 durch die Lösemittel 8 gelöst wurden, so dass die beiden komprimierten Bänder 3 expandiert sind und mit einer Oberfläche an dem Bauelement 11 anliegen. Dadurch kann eine zuverlässige Abdichtung zu dem Bauelement 11 bereitgestellt werden, die auch für einen verbesserten Schallschutz und eine gute Wärmeisolierung sorgt.

In Figur 5 ist ein modifiziertes Ausführungsbeispiel eines Dichtelementes gezeigt, bei dem an der Trägerleiste 2 auf der rechten Seite nur ein einziges komprimiertes Band 3' angeordnet ist, das über modifizierte Haltemittel 5' in der komprimierten Position gehalten wird. Auch an der Unterseite ist ein komprimiertes Band 4 dargestellt, das über ein Haltemittel 5' in der komprimierten Position fixiert ist. Die Haltemittel 5' sind bei diesem Ausführungsbeispiel durch ein Gewebe oder eine Schlaufe gebildet, das auf der Seite des komprimierten Bandes 3' ein Anschlagelement 6' ausbildet und auf der gegenüberliegenden Seite ein weiteres Anschlagelement 7'. Dadurch ist das Haltemittel 5' schlaufenförmig geführt und durchgreift das komprimierte Band 3' und die Trägerleiste 2.

Das modifizierte Haltemittel 5` kann gelöst werden, wenn das Anschlagelement 7' aufgetrennt wird, beispielsweise durch einen Abreißstreifen oder durch ein Aufschneiden des Anschlagelementes 7', wie dies in Figur 6 gezeigt ist. Durch Lösen des Haltemittels 5` kann nun das komprimierte Band 3' expandieren und sich an das Bauelement 11 anlegen, ähnlich wie dies auch zu Figur 4 schon beschrieben wurde.

In Figur 7 ist ein modifiziertes Ausführungsbeispiel einer Trägerleiste 2 gezeigt, bei der nur ein einziges komprimiertes Band 3 vorgesehen ist, das durch eine Vielzahl von Haltemittel 5 in der komprimierten Position gehalten wird. Jedes Haltemittel 5 umfasst ein erstes Anschlagelement 6 auf der Seite des komprimierten Bandes 3 und ein zweites Anschlagelement 7 auf der gegenüberliegenden Seite, das benachbart zu einem Lösemittel auf der Trägerleiste 2 vorgesehen ist. Über die Breite des komprimierten Bandes 3 sind fünf Haltemittel 5 vorgesehen.

In Figur 8 ist eine Einbausituation mit dem Dichtelement aus Figur 7 gezeigt, nachdem das Lösemittel 8 gelöst wurde, indem an dem Betätigungsabschnitt 9 gezogen wurde, so dass die Anschlagelemente 7 auf der Seite, die dem komprimierten Band 3 gegenüberliegt, gelöst wurden. Dadurch kann das komprimierte Band 3 zu einem Bauelement 11 expandieren, wobei die Haltemittel 5 sich relativ zu der Trägerleist 2 verschieben. Das Bauelement 11 ist als Rahmen eines Fensters oder einer Tür ausgebildet, der verschiedene Profilierungen in Form von Nuten, Stufen oder Vorsprüngen besitzt, wobei durch die Elastizität des komprimierten Bandes 3 solche Unebenheiten an dem Bauelement 11 ausgeglichen werden können. Das expandierte Band 3 aus Weichschaumstoff liegt spaltfrei an dem Bauelement 11 an, auch wenn dieses in Expansionsrichtung profiliert ausgebildet ist. Die Trägerleiste 2 ist in dem gezeigten Ausführungsbeispiel an einem Baukörper 16 fixiert.

In den Figuren 9 bis 11 wird die Montage eines Bauelementes 11 in Form eines Fensters näher erläutert. Das Bauelement 11 umfasst einen äußeren Rahmen, der optional über Befestigungsmittel 15 an einem Baukörper positioniert werden kann. Um das Fenster abzudichten, sind mehrere leistenförmige Dichtelemente 1 vorgesehen, die zu einem Rahmen zusammengesetzt wurden. Die leistenförmigen Dichtelemente 1 sind dabei im Randbereich auf Gehrung geschnitten und können als vormontierte Einheit um den Rahmen des Bauelementes 11 aufgesetzt werden, wie dies in Figur 10 gezeigt ist. Optional kann der Rahmen aus den Dichtelementen 1 an dem Bauelement 11 angeklebt oder durch mechanische Befestigungsmittel fixiert werden.

Die Einheit aus den rahmenförmigen Dichtelementen 1 und dem Bauelement 11 kann nun an einer Gebäudeöffnung positioniert werden, um anschließend eine Abdichtung zu erreichen. Hierfür wird an den Dichtelementen 1 jeweils das Lösemittel 8 betätigt, insbesondere wird über die gesamte Länge der leistenförmigen Dichtelemente 1 an dem Betätigungsabschnitt 9 gezogen, um die Lösemittel 8 und somit die Anschlagelemente 7 von der Trägerleiste 2 zu entfernen, wie dies schematisch in Figur 11 gezeigt ist. Durch das Entfernen der Lösemittel 8 und der Anschlagelemente 7 kann nun an der Innenseite ein komprimiertes Band 3, bevorzugt mehrere komprimierte Bänder 3, expandieren, um eine Abdichtung zwischen den Dichtelementen 1 und dem Bauelement 11 zu schaffen und die Dichtelemente 1 nach außen gegen einen Baukörper zu drücken. Die Reihenfolge der Montageschritte kann auch abgewandelt werden, beispielsweise kann der Rahmen aus Dichtelementen 1 in einem Baukörper montiert werden, bevor dann das Bauelement 11 in Form des Fensters in den Rahmen aus Dichtelementen 1 eingesetzt wird.

In Figur 12 ist die Montage des Bauelementes 11 in Form des Fensters und eines Rahmens aus Dichtelementen 1 an einem Baukörper 20 gezeigt. An dem Baukörper 20 ist eine Gebäudeöffnung vorgesehen, in die das Bauelement 11 abgedichtet eingesetzt werden soll.

In Figur 13 ist zunächst der Rahmen aus Dichtelementen 1 in die Gebäudeöffnung eingefügt worden und kann über mechanische Befestigungsmittel, beispielsweise Schrauben, fixiert werden. In diesen Rahmen aus Dichtelementen 1 wird nun das Bauelement 11 in Form des Fensters eingefügt und optional über Befestigungsmittel 15 positioniert.

Nachdem das Fenster in der korrekten Position ist, kann nun zur Abdichtung das Lösemittel 8 entfernt werden, indem an dem Betätigungsabschnitt 9 umlaufend gezogen wird. Dadurch kann das komprimierte Band 3 expandieren und sorgt umlaufend für eine klemmende Fixierung der Trägerleiste 2 zwischen dem Baukörper 20 und dem Bauelement 11.

In dem dargestellten Ausführungsbeispiel sind die Lösemittel 8 auf der zu dem komprimierten Band 3 gegenüberliegenden Seite angeordnet. Es ist natürlich auch möglich, die Lösemittel 8 auf der gleichen Seite wie das komprimierte Band 3 vorzusehen.

Die Anzahl der komprimierten Bänder 3 an jeder Seite kann je nach Einbausituation gewählt werden. Zudem ist es möglich, an mindestens zwei Seiten der Trägerleiste 2 jeweils ein komprimiertes Band 3 oder 4 vorzusehen, optional können auch an drei oder allen vier Seiten komprimierte Bänder 3 oder 4 montiert werden. Ferner kann das komprimierte Band 3 oder 4 mehrteilig ausgebildet sein und beispielsweise mehrere Lagen aufweisen, die unterschiedliche stark expandieren können. Zudem kann das komprimierte Band 3 oder 4 zumindest auf einer Seite durch eine Folie luftdicht verschlossen sein, um ein Eindringen von Feuchtigkeit zu vermeiden.

Die Länge der Dichtelemente 1 richtet sich nach dem Bauelement, welches abgedichtet werden soll. Vorzugsweise werden die Dichtelemente in Längen zwischen 50 cm bis 5 m bereitgestellt, um dann auf der Baustelle an die gewünschte Einbauposition angepasst werden zu können. Die Dichtelemente 1 können hierfür auf die gewünschte Länge abgeschnitten werden.

Optional können die Dichtelemente auch an Rahmen von Fenstern oder Türen vormontiert werden.

Die Trägerleiste 2 ist in den dargestellten Ausführungsbeispielen einteilig ausgebildet, kann aber auch aus mehreren Teilen zusammengesetzt sein.

### Bezugszeichenliste

- 1: Dichtelement
- 2: Trägerleiste
- 3, 3': Band
- 4: Band
- 5, 5': Haltemittel
- 6, 6': Anschlagelement
- 7: Anschlagelement
- 8: Lösemittel
- 9: Betätigungsabschnitt
- 10: Fenster
- 11: Bauelement
- 12: Flügelrahmen
- 13: Befestigungsmittel
- 14: Verschraubung
- 15: Befestigungsmittel
- 16: Baukörper
- 20: Baukörper

## Patentansprüche

1. Dichtelement (1) zur Abdichtung eines Bauelementes (11) gegenüber einem Baukörper (20), mit einer aus einem isolierenden Hartschaum hergestellte Trägerleiste (2), an der an mindestens einer Seite ein komprimiertes Band (3, 3') festgelegt ist, bei dem die Komprimierung über Haltemittel (5, 5') an oder in dem komprimierten Band (3) aufrechterhalten wird, wobei die Haltemittel (5) lösbar sind, um das komprimierte Band (3, 3') zu expandieren, **dadurch gekennzeichnet, dass** das komprimierte Band (3, 3') in einer Nut der Trägerleiste (2) aufgenommen ist.

2. Dichtelement nach Anspruch 1, **dadurch gekennzeichnet, dass** das Volumen des expandierten Bandes mindestens doppelt so groß ist wie das Volumen des komprimierten Bandes (3, 3').

3. Dichtelement nach Anspruch 1 oder 2, **dadurch gekennzeichnet, dass** die Haltemittel (5, 5') das komprimierte Band (3, 3') durchgreifen.

4. Dichtelement nach einem der vorhergehenden Ansprüche, **dadurch gekennzeichnet, dass** die Haltemittel (5, 5') die Trägerleiste (2) durchgreifen.

5. Dichtelement nach einem der vorhergehenden Ansprüche, **dadurch gekennzeichnet, dass** die Haltemittel (5, 5') eine Vielzahl von Zugelementen umfassen, die an gegenüberliegenden ein Anschlagelement (6, 7) aufweisen, und jedes Zugelement das komprimierte Band (3, 3') zu der Trägerleiste (2) hin vorspannt.

6. Dichtelement nach einem der vorhergehenden Ansprüche, **dadurch gekennzeichnet, dass** ein Lösemittel (8) zum Lösen des Haltemittels (5) vorgesehen ist, das auf einer Seite der Trägerleiste (2) angeordnet ist, die der Seite mit den komprimierten Band (3, 3') gegenüberliegt.

7. Dichtelement nach einem der vorhergehenden Ansprüche, **dadurch gekennzeichnet, dass** das Lösemittel (8) als Abreißelement ausgebildet ist, mittels dem die Anschlagelemente der jeweiligen Haltemittel (5) lösbar sind.

8. Dichtelement nach einem der vorhergehenden Ansprüche, **dadurch gekennzeichnet, dass** an mindestens zwei Seiten der Trägerleiste (2) jeweils mindestens ein komprimiertes Band (3, 3') angeordnet ist.

9. Bauelement (11) mit mindestens einem Dichtelement nach einem der vorhergehenden Ansprüche an mindestens einer Seite.

10. Bauelement nach Anspruch 9, **dadurch gekennzeichnet, dass** das Bauelement (11) als Fenster oder Tür ausgebildet ist und das Dichtelement (1) an einer Außenseite eines Rahmens des Fensters oder der Tür fixiert ist.

11. Verfahren zur Montage eines Bauelementes (11) in einen Baukörper (20) mit den folgenden Schritten:
- Anbringen eines Dichtelementes (1) mit einer aus einem isolierenden Hartschaum hergestellte Trägerleiste (2) und einem komprimierten Band (3, 3') an mindestens einer Seite des Bauelementes (11), wobei die Komprimierung des Bandes über Haltemittel an oder in dem Band (3, 3') aufrechterhalten wird;
- Einsetzen des Bauelementes (11) in eine Gebäudeöffnung des Baukörpers (20), wobei das Dichtelement (1) zwischen dem Baukörper (20) und dem Bauelement (11) angeordnet ist, und
- Lösen der Haltemittel (5, 5') und Expandieren des komprimierten Bandes (3, 3'), so dass ein Spalt zwischen dem Baukörper (20) und dem Bauelement (11) ausgefüllt wird.

12. Verfahren nach Anspruch 11, **dadurch gekennzeichnet, dass** das Bauelement (11) als Fenster oder Tür ausgebildet ist und mehrere Abschnitte des Dichtelementes (1) umlaufend an einer Außenseite eines Rahmens des Bauelementes (11) angeordnet werden.

13. Verfahren nach Anspruch 11 oder 12, **dadurch gekennzeichnet, dass** die Haltemittel (5, 5') durch Abziehen eines Lösemittels (8) gelöst werden, um das komprimierte Band (3, 3') zu expandieren.
